# FASCICULE DE BREVET EUROPEEN

(11) **EP 0 368 724 B1**
(45) Date de publication et mention de la délivrance du brevet: **30.12.1992**
(21) Numéro de dépôt: 89403005.5
(22) Date de dépôt: 31.10.1989
(51) Int. Cl.: B65D 83/28, B65D 35/24

(54) **Tête de distribution pour un additif, destinée à être montée sur un récipient, et récipient équipé de cette tête de distribution**
Spenderaufsatz für Additive zur Montage auf einem Behälter sowie Behälter mit einem solchen Spenderaufsatz
Dispensing head for an additive, to be mounted on a container, and container provided with such a dispensing head

(30) Priorité: 09.11.1988 FR 8814644
(43) Date de publication de la demande: 16.05.1990
(73) Titulaire: L'OREAL, 75008 Paris (FR)
(72) Inventeur: de Laforcade, Vincent, F-94300 Vincennes (FR)
(74) Mandataire: Michardière, Bernard

(56) Documents cités:
- FR-A- 1 341 226
- GB-A- 1 115 583
- US-A- 3 042 263
- US-A- 3 311 263

## Description

L'invention est relative à une tête de distribution pour un additif, destinée à être montée sur la sortie d'un récipient contenant un produit, délivré généralement sous forme d'aérosol-mousse ou de pâte, ladite tête étant du genre de celles qui comportent un canal central pour le passage du produit en provenance du récipient et une chambre entourant le canal central et contenant l'additif, des moyens de sortie de l'additif étant prévus vers l'extrémité de la chambre opposée au récipient, tandis que des moyens d'entrée du produit dans ladite chambre sont prévus pour permettre à ce produit de chasser l'additif hors de la chambre, afin de former des cordons d'additif dans le produit délivré à la sortie du canal central, un élément coulissant par rapport au canal central étant prévu pour fermer le passage entre le récipient et la chambre, le canal central de la tête comprenant une section solidaire de l'extrémité de la tête éloignée du récipient et formée par une paroi cylindrique qui s'arrête à une distance, considérée le long de la surface cylindrique active prolongeant la paroi vers le bas, de la paroi de fond de la chambre.

Une tête de distribution de ce genre est connue, par exemple d'après FR-A-1 341 226 et permet d'ajouter au produit du récipient un additif tel qu'un colorant ou un parfum, au moment de l'utilisation ; ceci permet d'éviter un contact prolongé au stockage entre l'additif et le produit et une altération éventuelle.

Le stockage de la tête de distribution pose toutefois des problèmes en ce qui concerne la conservation de l'additif et sa protection contre l'atmosphère ambiante. En outre, il est souhaitable que le montage de la tête de distribution sur le récipient s'effectue simplement et rapidement.

L'invention a pour but, surtout, de fournir une tête de distribution du genre défini précédemment dans laquelle, lors du stockage, la chambre contenant l'additif soit bien isolée de l'atmosphère, ladite tête devant permettre un montage rapide sur le récipient, avec une mise en service simple.

Selon l'invention, une tête de distributiori pour un additif destinée à être montée sur la sortie d'un récipient contenant un produit, délivré généralement sous forme d'un aérosol-mousse ou de pâte, comporte un canal central pour le passage du produit en provenance du récipient et une chambre entourant le canal central et contenant l'additif, des moyens de sortie de l'additif étant prévus vers l'extrêmité de la chambre opposée au récipient, tandis que des moyens d'entrée du produit dans ladite chambre sont prévus pour permettre à ce produit de chasser l'additif hors de la chambre, afin de former des cordons d'additif dans le produit délivré à la sortie du canal central, un élément coulissant par rapport au canal central étant prévu pour fermer le passage entre le récipient et la chambre, le canal central de la tête comprenant une section solidaire de l'extrémité de la. tête éloignée du récipient et formée par une paroi cylindrique qui s'arrête à une distance, considérée le long de la surface cylindrique fictive prolongeant la paroi vers le bas, de la paroi de fond de la chambre, et est caractérisée par le fait que l'élément est une tubulure montée coulissante relativement à cette section de canal central et à un manchon fixé sur le fond de la chambre, ladite tubulure comportant vers son extrémité destinée à être tournée vers le récipient des ouvertures dans sa paroi, l'ensemble étant tel que dans une position de stockage, la tubulure ne coopère qu'un minimum avec ladite section de canal central, cette coopération minimum étant suffisante pour assurer une fermeture étanche, et les ouvertures de ladite tubulure ne communiquent pas avec la chambre annulaire qui se trouve ainsi isolée, tandis que dans une seconde position de travail, la tubulure a été déplacée par coulissement relativement à la section de canal central, et lesdites ouvertures établissent une communication entre ce canal central et la chambre annulaire.

De préférence, la tubulure est montée coulissante à l'intérieur de ladite section de canal central.

Avantageusement, la tête de distribution comporte, du côté du récipient, une paroi extérieure formant manchon cylindrique dont la surface intérieure est propre à fermer les ouvertures de la susdite tubulure lorsque celle-ci est en position de stockage ; le manchon cylindrique est prolongé, du côté opposé au récipient, par une partie tronconique évasée qui se raccorde à une paroi cylindrique extérieure de la tête de distribution.

Les ouvertures prévues dans la tubulure peuvent être constituées par des échancrures longitudinales qui débouchent sur l'extrémité de ladite tubulure destinée à se trouver vers le récipient.

Généralement, la tête de distribution est destinée à être montée sur un ajutage de sortie d'un récipient, de forme cylindrique; le manchon de la tête de distribution est propre à s'engager à frottement doux sur ledit ajutage, et la tubulure coulissante a un diamètre extérieur sensiblement égal à celui de l'ajutage de sorte que la mise en place de la tête de distribution sur le récipient provoque le coulissement de la tubulure sous l'action de la poussée dudit ajutage.

Avantageusement, l'extrémité du canal central s'ouvrant vers l'extérieur est prolongée par une partie tronconique s'évasant du côté opposé au récipient, et permettant notamment au produit du récipient de s'expanser.

Cette partie tronconique est de préférence bordée, à son extrémité extérieure, par une couronne périphérique, fermant la chambre annulaire, couronne dans laquelle sont prévus des trous de passage constituant les moyens de sortie pour l'additif.

Des cloisons radiales, notamment régulièrement espacées angulairement, sont avantageusement prévues dans la chambre qui entoure le canal central.

Le rapport du diamètre du canal central à la somme des diamètres des trous de sortie de l'additif est choisi selon la longueur souhaitée pour les cordons formés dans le produit distribué et selon la viscosité de l'additif.

Pour le stockage, la tête de distribution est fermée, à son extrémité éloignée de celle destinée à être montée sur le récipient, par un opercule, en particulier thermoscellé. L'autre extrémité de la chambre de la tête de distribution est fermée par la tubulure en position de stockage; le cas échéant, cette fermeture peut être complétée par un autre opercule thermoscellé sur l'extrémité correspondante de la tête de distribution.

L'invention concerne également un récipient contenant un produit, délivré généralement sous forme d'aérosol-mousse ou de pâte, caractérisé par le fait qu'il est équipé d'une tête de distribution telle que définie précédemment.

L'invention consiste, mises à part les dispositions exposées ci-dessus, en un certain nombre d'autres dispositions dont il sera plus explicitement question ci-après à propos d'un mode de réalisation particulier décrit avec référence aux dessins ci-annexés, mais qui n'est nullement limitatif.

La figure 1, de ces dessins, montre en perspective avec parties coupées, une tête de distribution conforme à l'invention en position de stockage, avant son montage sur le récipient.

La figure 2 montre, semblablement à la figure 1, la tête de distribution montée sur le récipient.

La figure 3 est une coupe selon la ligne III-III de la figure 4.

La figure 4, enfin, est une coupe suivant la ligne IV-IV de la figure 3.

En se reportant à la figure 1 des dessins, on peut voir une tête de distribution 1 pour un additif 2, cette tête étant destinée à être montée sur la sortie 3 d'un récipient 4 contenant un produit. Dans l'exemple considéré, le récipient 4 est un récipient pressurisé propre à délivrer, lorsque l'utilisateur exerce une pression sur une soupape, un aérosol-mousse à travers la sortie 3. Il est clair cependant que la tête de distribution 1 pourrait être montée sur la sortie d'un récipient d'un autre type, par exemple sur la sortie d'un tube à paroi déformable, contenant une pâte, en particulier une pâte dentifrice.

La tête 1 comporte un canal central 5 pour le passage du produit en provenance du récipient 4 et une chambre annulaire 6 entourant le canal central 5 et la paroi cylindrique 7 limitant ce canal. La chambre 6 contient l'additif 2 et est limitée, vers l'extérieur, par une paroi cylindrique 8 coaxiale à la paroi 7. Des cloisons radiales 9, entre la paroi 8 et la paroi 7, sont régulièrement espacées dans la chambre annulaire 6 de manière à la compartimenter dans le sens périphérique. La paroi extérieure cylindrique 8 est engagée avec serrage et est fixée, notamment par soudure, dans une collerette 10̸ qui est raccordée à un manchon cylindrique 11 coaxial mais de plus petit diamètre, par une partie tronconique 12 dont le diamètre diminue progressivement de la collerette 10̸ vers le manchon 11. Cette partie tronconique 12 constitue, en quelque sorte, le fond de la chambre annulaire 6. Les cloisons 9 s'étendent jusqu'à la partie 12 dont elles sont solidaires (voir figure 4) ; l'extrémité inférieure de chaque cloison 9 est inclinée de manière à venir épouser la surface de la partie 12.

La paroi cylindrique 7 forme une section solidaire de l'extrémité 13 de la tête éloignée du récipient 4. La paroi 7 s'arrête à une certaine distance d de la paroi de fond 12, cette distance d étant considérée le long de la surface cylindrique fictive prolongeant la paroi 7 vers le bas.

Le diamètre interne du manchon 11 est égal à celui de la paroi 7.

Une tubulure 14 cylindrique est montée coulissante relativement à la section du canal central 5 formé par la paroi 7, à l'intérieur de ce canal.

La tubulure 14 comporte, vers son extrémité destinée à être tournée vers le récipient 4, des ouvertures 15 dans sa paroi, régulièrement réparties sur la périphérie. Ces ouvertures 15 sont avantageusement constituées par des échancrures longitudinales qui débouchent sur l'extrémité de la tubulure 14 tournée vers le récipient 4.

L'ensemble est prévu pour que, dans une position de stockage, représentée sur la figure 1, la tubulure 14 ne coopère qu'un minimum avec la paroi 7, suffisamment cependant pour que l'engagement de l'extrémité haute de la tubulure 14 dans la paroi 7 assure une fermeture étanche, tandis que les ouvertures 15 ne communiquent pas avec la chambre annulaire 6 et sont fermées par la surface interne du manchon 11. La chambre annulaire 6 se trouve ainsi isolée du canal central 5, sur l'espace correspondant à la distance d, par la paroi de la tubulure 14.

Dans une position de travail, représentée sur la figure 2, la tubulure 14 a été enfoncée axialement dans la paroi 7 d'une distance suffisante pour qu'une communication entre la chambre 2 et le canal central 5 soit établie par les ouvertures 15.

La sortie 3 du récipient est munie d'un ajutage de forme cylindrique dont le diamètre est sensiblement égal à celui de la tubulure 14 ; le manchon 11 est propre à s'engager à frottement doux sur ledit ajutage cylindrique de la sortie 3 de sorte que la mise en place de la tête 1 sur le récipient 4 provoque le coulissement de la tubulure 14 à l'intérieur de la paroi cylindrique 7 sous la poussée dudit ajutage de sortie 3.

L'extrémité du canal central 5 s'ouvrant vers l'extérieur est prolongée par une partie tronconique 16 s'évasant du côté opposé au récipient 4 et permettant notamment à la mousse, provenant du récipient, de s'expanser avant de prendre en charge l'additif, par exemple un colorant, ce qui évite la destruction des striures formées par l'additif.

Cette partie tronconique 16 est bordée, à son extrémité extérieure, par une couronne périphérique 17 fermant la chambre annulaire 2. Des trous de passage 18, régulièrement espacés, sont prévus dans cette couronne 17 et constituent les moyens de sortie pour l'additif.

Le rapport du diamètre du canal central 5 à la somme des diamètres des trous de sortie 18 de l'additif est choisi selon la longueur souhaitée pour les cordons ou striures formés dans le produit distribué, et selon la viscosité de l'additif.

Pour le stockage, la tête de distribution est fermée par un opercule thermoscellé sur son extrémité 13, et, d'autre part, par la tubulure 14 qui occupe la position de la figure 1. Eventuellement, on pourrait prévoir un deuxième opercule thermoscellé sur l'extrémité du manchon 11.

L'utilisation d'une tête 1 de distribution conforme à l'invention résulte immédiatement des explications qui précèdent.

Après avoir retiré l'opercule recouvrant l'extrémité 13, et, le cas échéant, l'opercule recouvrant la partie inférieure du manchon 11, on engage ce manchon 11 sur l'ajutage de sortie 3. Ceci provoque l'enfoncement de la tubulure 14 dans le canal 5 comme représenté sur la figure 2. La chambre annulaire 6 se trouve alors mise en communication par les ouvertures 15, avec le canal central 5.

Lorsque l'on commande la sortie du produit contenu dans le récipient 4, une partie de ce produit, sous forme de mousse dans l'exemple considéré, pénètre dans la chambre 6 et chasse l'additif vers l'extérieur à travers les trous 18. L'autre fraction de la mousse sort directement par le canal central 5.

L'additif chassé à travers les trous 18 va former des stries sur le boudin de mousse qui sort par le canal central 5.

Le rapport entre la somme des surfaces des ouvertures 15 et la surface transversale de la tubulure 14 définit la proportion de mousse qui va pénétrer dans la chambre 6, et donc la longueur des stries sur le boudin de mousse qui sort du canal 5.

La tête de distribution conforme à l'invention convient particulièrement pour ajouter un produit additionnel 2 à un produit principal sortant du canal 5 sous forme de mousse. Toutefois, cette tête pourrait également convenir pour ajouter un produit additionnel à un produit principal sortant sous forme de pâte.

## Revendications

1. Tête de distribution pour un additif (2) destinée à être montée sur la sortie (3) d'un récipient (4) contenant un produit, délivré généralement sous forme d'un aérosol-mousse ou de pâte, ladite tête (1) comportant un canal central (5) pour le passage du produit en provenance du récipient (4) et une chambre (6) entourant le canal central et contenant l'additif (2), des moyens de sortie de l'additif étant prévus vers l'extrêmité (13) de la chambre opposée au récipient, tandis que des moyens d'entrée du produit dans ladite chambre (6) sont prévus pour permettre à ce produit de chasser l'additif (2) hors de la chambre, afin de former des cordons d'additif dans le produit délivré à la sortie du canal central, un élément (14) coulissant par rapport au canal central étant prévu pour fermer le passage entre le récipient et la chambre, le canal central (5) de la tête comprenant une section solidaire de l'extrêmité (13) de la tête éloignée du récipient et formée par une paroi cylindrique (7) qui s'arrête à une distance (d), considérée le long de la surface cylindrique fictive prolongeant la paroi (7) vers le bas, de la paroi de fond (12) de la chambre (6), caractérisée par le fait que l'élément (14) est une tubulure montée coulissante relativement à cette section (7) de canal central et à un manchon (11) fixé sur le fond de la chambre, ladite tubulure (14) comportant, vers son extrémité destinée à être tournée vers le récipient, des ouvertures (15) dans sa paroi, l'ensemble étant tel que dans une position de stockage, la tubulure (14) ne coopère qu'un minimum avec ladite section (7) de canal central (5), cette coopération minimum étant suffisante pour assurer une fermeture étanche, et les ouvertures (15) de ladite tubulure ne communiquent pas avec la chambre annulaire (6) qui se trouve ainsi isolée, tandis que dans une seconde position de travail, la tubulure (14) a été déplacée par coulissement relativement à la section (7) de canal central, et lesdites ouvertures (15) établissent une communication entre ce canal central (5) et la chambre annulaire (6).

2. Tête de distribution selon la revendication 1, caractérisée par le fait que la tubulure (14) est montée coulissante à l'intérieur de ladite section (7) de canal central.

3. Tête de distribution selon la revendication 1 ou 2, caractérisée par le fait qu'elle comporte, du côté du récipient, une paroi extérieure formant manchon cylindrique (11) dont la surface intérieure est propre a fermer les ouvertures (15) de la susdite tubulure (14) lorsque celle-ci est en position de stockage.

4. Tête de distribution selon la revendication 3, caractérisée par le fait que le manchon cylindrique (11) est prolongé, du côté opposé au récipient, par une partie tronconique (12) évasée qui se raccorde à une paroi cylindrique extérieure (10̸) de la tête de distribution.

5. Tête de distribution selon l'une quelconque des revendications précédentes, caractérisée par le fait que les ouvertures (15) prévues dans la tubulure (14) sont constituées par des échancrures longitudinales qui débouchent sur l'extrémité de ladite tubulure (14) destinée à se trouver vers le récipient.

6. Tête de distribution selon l'une quelconque des revendications précédentes, destinée à être montée sur un ajutage de sortie d'un récipient, de forme cylindrique, caractérisée par le fait que le manchon (11) de la tête de distribution est propre à s'engager à frottement doux sur ledit ajutage et la tubulure coulissante (14) a un diamètre extérieur sensiblement égal à celui de l'ajutage de sorte que la mise en place de la tête de distribution (1) sur le récipient (4) provoque le coulissement de la tubulure (14) sous l'action de la poussée dudit ajutage.

7. Tête de distribution selon l'une quelconque des revendications précédentes, caractérisée par le fait que l'extrémité du canal central (5) s'ouvrant vers l'extérieur est prolongée par une partie tronconique (16) s'évasant du côté opposé au récipient.

8. Tête de distribution selon la revendication 7, caractérisée par le fait que la partie tronconique (16) est bordée, à son extrémité extérieure, par une couronne périphérique (13), fermant la chambre annulaire (6), couronne dans laquelle sont prévus des trous de passage (18) constituant des moyens de sortie pour l'additif (2).

9. Tête de distribution selon l'une quelconque des revendications précédentes, caractérisée par le fait que des cloisons radiales (9) sont prévues dans la chambre (6) qui entoure le canal central (5).

10. Tête de distribution selon l'une quelconque des revendications précédentes, caractérisée par le fait que, pour le stockage, son extrémité (13) éloignée de celle destinée à être montée sur le récipient, est fermée par un opercule, en particulier thermoscellé, l'autre extrémité de la chambre (2) étant fermée par la tubulure (14) en position de stockage, cette fermeture pouvant être complétée, le cas échéant, par un autre opercule thermoscellé sur l'extrémité correspondante de la tête de distribution.

11. Récipient contenant un produit, délivré généralement sous forme d'aérosol-mousse ou de pâte, caractérisé par le fait qu'il est équipé d'une tête de distribution selon l'une quelconque des revendications précédentes.

## Patentansprüche

1. Verteilerkopf für ein Additiv (2), der dazu bestimmt ist, an der Austrittsöffnung (3) eines Behälters (4) angebracht zu werden, der ein Produkt enthält, das im allgemeinen in Form eines Aerosol-Schaums oder in pastöser Form abgegeben wird,
wobei der Kopf (1) einen mittigen Kanal (5) für den Durchtritt des vom Behälter (4) kommenden Produkts und eine den mittigen Kanal umgebende, das Additiv (2) enthaltende Kammer (6) umfaßt,
wobei Mittel für den Austritt des Additivs im Bereich des dem Behälter entgegengesetzten Endes (13) der Kammer vorgesehen sind, während Mittel für den Eintritt des Produkts in die Kammer (6) vorgesehen sind, um dem Produkt zu erlauben, das Additiv (2) aus der Kammer zu treiben, damit in dem am Ausgang des mittigen Kanals abgegebenen. Produkt Fäden des Additivs gebildet werden,
wobei ein gegenüber dem mittigen Kanal verschiebbares Element (14) zum Verschließen des Durchgangs zwischen dem Behälter und der Kammer vorgesehen ist und
wobei der mittige Kanal (5) des Kopfs einen Abschnitt umfaßt, der mit dem vom Behälter entfernten Ende (13) des Kopfs einstückig ist und durch eine zylindrische Wand (7) gebildet wird, die, längs der gedachten, die Wand (7) nach unten verlängernden zylindrischen Fläche gesehen, in einem Abstand (d) von der Bodenwand (12) der Kammer (6) endet, **dadurch gekennzeichnet**, daß das Element (14) ein Rohrstück ist, das relativ zu diesem Abschnitt (7) des mittigen Kanals und zu einem am Boden der Kammer befestigten Stutzen (11) verschiebbar angeordnet ist,
wobei das Rohrstück (14) im Bereich des Endes, das dazu bestimmt ist, dem Behälter zugewandt zu werden, in seiner Wand Öffnungen (15) aufweist,
wobei das Ganze derart ausgebildet ist, daß in einer Stellung zum Lagern das Rohrstück (14) nur minimal mit dem Abschnitt (7) des mittigen Kanals (5) zusammenwirkt, wobei dieses miminale Zusammenwirken ausreichend ist, um ein dichtes Verschließen sicherzustellen, und daß die Öffnungen (15) des Rohrstücks nicht mit der ringförmigen Kammer (6) kommunizieren, die somit isoliert ist, wohingegen in einer zweiten Stellung zum Arbeiten das Rohrstück (14) durch Verschieben relativ zum Abschnitt (7) des mittigen Kanals versetzt worden ist und die Öffnungen (15) eine Kommunikation zwischen dem mittigen Kanal (5) und der ringförmigen Kammer (6) bilden.

2. Verteilerkopf nach Anspruch 1, dadurch gekennzeichnet, daß das Rohrstück (14) verschiebbar im Inneren des Abschnitts (7) des mittigen Kanals angeordnet ist.

3. Verteilerkopf nach Anspruch 1 oder 2, dadurch gekennzeichnet, daß er an der Behälterseite eine äußere, eine zylindrische Muffe (11) bildende Wand umfaßt, deren innere Oberfläche geeignet ist, die Öffnungen (15) des Rohrstücks (14) zu verschließen, wenn dieses in der Lagerstellung ist.

4. Verteilerkopf nach Anspruch 3, dadurch gekennzeichnet, daß die zylindrische Muffe (11) an der dem Behälter entgegengesetzten Seite durch einen sich konisch erweiternden Abschnitt (12) verlängert ist, der sich an eine äußere zylindrische Wand (10) des Verteilerkopfs anschließt.

5. Verteilerkopf nach einem der vorhergehenden Ansprüche, dadurch gekennzeichnet, daß die in dem Rohrstück (14) vorgesehenen Öffnungen (15) durch Längsschlitze gebildet werden, die an dem Ende des Rohrstücks (14) münden, das dazu bestimmt ist, sich im Bereich des Behälters zu befinden.

6. Verteilerkopf nach einem der vorhergehenden Ansprüche, dazu bestimmt, auf einem zylinderförmigen Austrittsstutzen eines Behälters angebracht zu werden, dadurch gekennzeichnet, daß die Muffe (11) des Verteilerkopfs geeignet ist, sich mit leichter Reibung mit dem Stutzen zu verbinden, und daß
das verschiebbare Rohrstück (14) einen Außendurchmesser aufweist, der im wesentlichen dem des Stutzens gleicht, derart, daß das Aufsetzen des Verteilerkopfs (1) auf den Behälter (4) unter der Schubwirkung des Stutzens die Verschiebung des Rohrstücks (14) hervorruft.

7. Verteilerkopf nach einem der vorhergehenden Ansprüche, dadurch gekennzeichnet, daß das sich nach außen öffnende Ende des mittigen Kanals (5) durch einen konischen Abschnitt (16) verlängert ist, der sich zu der dem Behälter entgegengesetzten Seite hin erweitert.

8. Verteilerkopf nach Anspruch 7, dadurch gekennzeichnet, daß der konische Abschnitt (16) an seinem äußeren Ende von einen umlaufenden, die ringförmige Kammer (6) verschließenden Kranz (13) eingefaßt ist, wobei in dem Kranz Durchgangslöcher (18) vorgesehen sind, die die Mittel für den Austritt des Additivs (2) bilden.

9. Verteilerkopf nach einem der vorhergehenden Ansprüche, dadurch gekennzeichnet, daß in der den mittigen Kanal (5) umgebenden Kammer (6) radiale Zwischenwände (9) vorgesehen sind.

10. Verteilerkopf nach einem der vorhergehenden Ansprüche, dadurch gekennzeichnet, daß zur Lagerung das Ende (13) des Verteilerkopfs, das von dem zum Anbringen an dem Behälter bestimmten Ende entfernt liegt, mit einem Deckel verschlossen ist, insbesondere mit einem wärmeversiegelten Deckel, wobei das andere Ende der Kammer (2) in Lagerstellung durch das Rohrstück (14) verschlossen ist und dieser Verschluß fallweise durch einen anderen wärmeversiegelten Deckel auf dem entsprechenden Ende des Verteilerkopfs ergänzt werden kann.

11. Behälter, der ein Produkt enthält, das im allgemeinen in Form eines Aerosol-Schaums oder in pasteuser Form abgegeben wird, dadurch gekennzeichnet, daß er mit einem Verteilerkopf nach einem der vorhergehenden Ansprüche ausgerüstet ist.

## Claims

1. A dispensing head for an additive (2) intended to be mounted on the outlet (3) of a container (4) containing a product generally dispensed in the form of an aerosol foam or paste, the said head (1) comprising a central duct (5) for the passing of the product coming from the container (4) and a chamber (6) surrounding the central duct and containing the additive (2), means being provided for the emergence of the additive towards the end (13) of the chamber on the opposite side to the container, whilst means are provided for the intake of the product into the said chamber (6) to allow this product to eject the additive (2) out of the chamber so as to form strands of additive in the product delivered at the outlet of the central duct, an element (14) sliding relative to the central duct being provided to close the passage between the container and the chamber, the central duct (5) of the head comprising a section joined to the end (13) of the head remote from the container and formed by a cylindrical wall (7) which stops at a distance (d), considered along the fictitious cylindrical surface extending the wall (7) downwards, from the bottom wall (12) of the chamber (6), characterized in that the element (14) is a tube slidably mounted relative to this section (7) of the central duct (5) and to a sleeve (11) fixed to the bottom of the chamber, the said tube (14) comprising towards its end intended to be turned towards the container, openings (15) in its wall, the whole being such that in a storage position, the tube (14) only cooperates to a minimum extent with the said section (7) of the central duct (5), this minimum cooperation being sufficient to ensure a leakproof seal, and the openings (15) of the said tube do not communicate with the annular chamber (6) which is thus isolated, whilst in a second operative position, the tube (14) has been displaced by sliding relative to the section (7) of the central duct, and the said openings (15) establish a communication between this central duct (5) and the annular chamber (6).

2. A dispensing head according to claim 1, characterized in that the tube (14) is slidably mounted inside the said section (7) of the central duct.

3. A dispensing head according to claim 1 or 2, characterized in that it includes on the side of the container an external wall forming a cylindrical sleeve (11) whose internal surface is capable of closing the openings (15) of the above mentioned tube (14) when the latter is in the storage position.

4. A dispensing head according to claim 3, characterized in that the cylindrical sleeve (11) is extended on the opposite side to the container by a flaring frustoconical portion (12) which is joined to an external cylindrical wall (10) of the dispensing head.

5. A dispensing head according to any one of the preceding claims, characterized in that the openings (15) provided in the tube (14) are constituted by longitudinal slots which open in the end of the said tube (14) intended to be located towards the container.

6. A dispensing head according to any one of the preceding claims, intended to be mounted on a cylindrical-shaped outlet nozzle of a container, characterized in that the sleeve (11) of the dispensing head is capable of engaging with slight friction on the said nozzle, and the sliding tube (14) has an external diameter substantially equal to that of the outlet nozzle, so that the positioning of the dispensing head (1) on the container (4) produces the sliding of the tube (14) under the thrust action of the said nozzle.

7. A dispensing head according to any one of the preceding claims, characterized in that the end of the central duct (5) opening towards the outside is extended by a frustoconical portion (16) flaring on the opposite side to the container.

8. A dispensing head according to claim 7, characterized in that the frustoconical portion (16) is edged at its outer and by a peripheral ring (13), closing the annular chamber (6), in which ring passage holes (18) are provided which constitute the outlet means for the additive (2).

9. A dispensing head according to any one of the preceding claims, characterized in that radial partitions (9) are provided in the chamber (6) which surrounds the central duct (5).

10. A dispensing head according to any one of the preceding claims, characterized in that for storage, its end (13) remote from that intended to be mounted on the container is closed by a cover, in particular, a heat-sealed cover, the other end of the chamber (2) being closed by the tube (14) in the storage position, it being possible for this closure to be completed, if required, by another cover heat-sealed on the corresponding end of the dispensing head.

11. A container containing a product delivered generally in the form of an aerosol foam or paste, characterized in that it is fitted with a dispensing head according to any one of the preceding claims.
